# FASCICULE DE BREVET EUROPEEN

(11) **EP 0 537 125 B1**
(45) Date de publication et mention de la délivrance du brevet: **05.06.1996**
(21) Numéro de dépôt: 92830561.4
(22) Date de dépôt: 08.10.1992
(51) Int. Cl.: B65H 29/40, B65B 25/14

(54) **Dispositif d'accumulation et de comptage d'objets en papier**
Vorrichtung zum Akkumulieren und Zählen von Gegenständen aus Papier
Apparatus for accumulating and counting paper articles

(30) Priorité: 09.10.1991 IT BO910361
(43) Date de publication de la demande: 14.04.1993
(73) Titulaire: RENT S.r.l., I-51016 Montecatini Terme (Pistoia) (IT)
(72) Inventeur: Tommasi, Renzo, I-51010 Massa e Cozzile (Pistoia) (IT)
(74) Mandataire: Martini, Lazzaro

(56) Documents cités:
- EP-A- 0 274 896
- EP-A- 0 301 205
- DE-B- 1 079 078
- DE-B- 2 461 002
- DE-C- 702 650

## Description

La presente invention concerne un dispositif d'accumulation et de comptage d'objets en papier, tels que des mouchoirs en cellulose ou autre, qui est relié aux machines automatiques empaqueteuses.

De manière principale, on effectue en continu le comptage et l'accumulation au point de déchargement des unités de produit qui avancent sur une paire de disques munis de fentes de retenue qui coopèrent avec des palettes de séparation positionnées à l'intérieur des deux disques de prélèvement, pour permettre d'envoyer facilement vers la phase de conditionnement des paquets comptés suivant les valeurs prédéterminées.

Actuellement, pour prélever les unités de produit des disques de prélèvement et réaliser leur dispositions en paquets, suivant des valeurs programmables, on utilise en général des plans de réception et d'évacuation horizontaux coopérant de diverse manière avec des barres d'extraction mobiles. Il s'agit de systèmes de coût élevé qui ne permettent pas une variabilité rapide dans les programmes de production du fait que, pour prédisposer une diversification de fonctionnement, il faut procéder au remplacement de leurs pièces.

On connaît d'après le brevet DE-B-1079078, un dispositif pour l'entraînement de paquets de papier dans une machine pour le conditionnement de feuilles de papier en paquets, lequel comprend un bras tournant autour d'un axe horizontal et muni d'une pluralité de palettes de réception des feuilles, lesquels sont alimentées par un transporteur à bande de manière à permettre le dépôt de celles-ci, en nombre prédéterminé, sur des plaques de support profilées correspondantes. Chacune de ces plaques est supportée et entraînée en mouvement par un bras correspondant, lequel, à l'extrémité opposée à celle de support de la plaque, est relié à un levier équipé d'un rouleau coulissant sur la piste d'une première et d'une deuxième came sous la commande d'un arbre moteur correspondant.

Mais avec ledit dispositif connu, en raison du positionnement de chaque plaque en correspondance du compartiment de réception du paquet de feuilles correspondantes, il peut se produire la sortie de la dernière feuille recueillie avant que celle-ci ne soit arrivée en correspondance du point de butée finale respectif, en raison d'une augmentation de volume due aux plis qui se forment et en raison de la vitesse de fonctionnement relativement élevée qui entraîne une déformation substantielle du produit. De ce fait, il n'est pas possible d'obtenir des productions au-delà d'une valeur prédéterminée. Par ailleurs, les différents paquets ne sont pas maintenus dans la position correcte de chaque côté, mais seulement en correspondance d'un côté.

On connaît également d'après le brevet DE-B-2461002, un dispositif pour la réception de produits en cellulose en paquets, prélevés au moyen d'une roue munie de plusieurs poches radiales pour recevoir les produits alimentés par un transporteur à bande, dans lequel, sur les deux côtés de la roue, sont montés plusieurs bras avec une plaque profilées de réception des feuilles, agissant en direction radiale par rapport à la roue et commandés par des moyens à came correspondants, de manière à permettre le regroupement d'un nombre prédéterminé et le transfert successif à une roue munie de plusieurs compartiments pour la réception des paquets ainsi formés. Lesdits moyens à coulissement radial sont montés sur le même arbre que la première roue, mais de manière que la vitesse angulaire respective soit inférieure. Mais dans ce cas également, la production est faible, du fait qu'il n'est pas possible d'augmenter excessivement la vitesse de fonctionnement desdits bras de par la présence des cames de commande respectives.

Lesdits inconvénients tecniques sont résolus, conformément à la presente invention, en adoptant l'idée de réaliser un dispositif ayant les caractéristiques décrites dans la revendication 1. D'autres caractéristiques de l'invention sont objet des revendications 2 à 8.

Conformément à l'invention, il est possible réaliser au moyen de palettes de séparation l'intervention de séparation sur les unités de produit en accumulation provenant de la paire de disques de prélèvement. Ces palettes de séparation, montées de manière équidistante sur une roue, tournent à un apte choisie vitesse angulaire de telle façon que chaque palette soit positionable entre la dernière unité d'un paquet d'unités de produit terminé et l'unité de produit suivante. Avantageusement lesdites palettes sont tournent à vitesse constante jusqu'à la dernière unité de produit d'un paquet déterminé; et dans cette position, elles sont avantageusement soumises à une choisie augmentation de vitesse. La palette de séparation est introduite entre la dernière unité prévue pour le paquet formé et la première unité du paquet en formation, en déterminant ainsi successivement la séparation du paquet ainsi formé qui, au moyen de chaînes de transport, est expulsé du point de comptage. De cette manière, en prédisposant les réglages angulaires et les paramètres des moyens qui déterminent les fentes de retenue sur les disques de prélèvement et des palettes de séparation, il est possible de parvenir techniquement au dispositif. Dans ledit dispositif, en modifiant de manière appropriée le rapport de rotation entre les disques de prélèvement et la roue de support des palettes de séparation, il est possible de former des paquets de différents nombres d'unités afin d'adapter le dispositif aux besoins spécifiques d'utilisation.

Le dispositif peut prévoir l'acheminement des unités de produit au moyen d'une paire concomitante de bandes de transport 1 et 2 sur des rouleaux 3 et 4 qui alimentent lesdites unités sur une paire de disques de prélèvement 5 (comme représenté sur la fig. 1).

Dans des types particuliers de machines plieuses, il n'est pas possible d'appliquer des bandes de transport des unités en progression, dans ce cas il est prévu le positionnement de la paire de disques de prélèvement 5 directement adjacent au cylindre de pliage 14 (comme représenté sur la fig. 4) qui maintient adhérentes les unités de produit déjà formées jusqu'au point de tangence des disques de prélèvement. Après la phase de libération, les segments en progression arriveront directement dans les fentes de retenue des disques de prélèvement. Le dispositif prévoit l'acheminement des unités de produit sur une paire de disques de prélèvement 5. Successivement, les unités de produit arrivent dans les paires de lignes de lamelles 6 et sont retenues dans leurs fentes 7 qui permettent leur disposition uniformément répartie et en superposition partielle, condition qui permet de réduire la vitesse de progression. Ainsi utilisées, les unités de produits arrivent en avançant aux barres d'expulsion 8 qui permettent leur expulsion hors des fentes de retenue 7 et leur accumulation sur un plan de réception et d'évacuation 9 fixe, disposé à la verticale des disques de prélèvement. Au centre, entre la paire de disques de prélèvement 5, il est prévu une roue de séparation 10 comportant sur sa circonférence un ensemble de palettes de séparation saillantes 11 uniformément réparties, disposées radialement, délimitant des espaces identiques en succession de logement des paquets formés à introduire dans la machine à empaqueter. Lorsque le nombre d'unités de produit prédisposé pour un paquet est atteint, on effectue une brusque accélération de la roue de séparation 10 qui amène sa palette 11 d'interférence (qui effectue la séparation) de la position d'alignement avec la paire de lignes de lamelle 6 sur les disques de prélèvement 5 à s'introduire entre la dernière unité prévue pour le paquet et l'unité suivante en phase d'accumulation. De cette manière, on obtiendra la séparation des paquets avec le relâchement successif du paquet formé sur le plain 9 de réception des paquets 12 et le maintien en suspension du paquet en formation sur la palette 11 jusqu'à ce la chaîne de transport 13 libère de manière séquentielle le plain de réception des paquets.
Les paquets ainsi formés sont poussés par des chaînes de transport 13 munies d'éléments 17 saillants du plan lui-même qui, en agissant de manière séquentielle, libèrent le plain de réception 9 des paquets formés 12 et transportent le produit jusqu'à la machine à empaqueter.

Pour alimenter des machines empaqueteuses à entrée inclinée de 45° ou moins, on prédisposera le paquet de produit de manière verticale sur les guides d'extraction 15 (comme représenté sur la fig. 5) et, avec une rotation appropriée de la roue de séparation 10, on aura le maintien en position verticale du paquet en formation. A l'arrivée de la dernière unité sur le paquet en formation, on aura l'alignement de la palette de séparation 11 avec les lamelles 6 des disques de prélèvement 5, suivra ensuite une brusque accélération de la roue de séparation 10 en réalisant ainsi la séparation des paquets en formation (comme représenté sur la fig. 6). On obtiendra ainsi une alimentation en continu des paquets de produit qui, en appui sur les guides 15 et maintenus séparés par les palettes 11 placées sur la roue de séparation 10, atteindront en avançant le plan de réception 16 où les éléments 17 saillants du plan 16 de réception et poussés par des chaînes de transport permettront de manière séquentielle de libérer le plan de réception et d'évacuation 16 et de transférer le produit jusqu'à la machine à empaqueter. En particulier, avec le système selon l'invention, il est possible de positionner le plan 16 avec la chaîne 13 de transport avec différentes inclinaisons sans compromettre le fonctionnement correct du dispositif.

Une forme de réalisation du système conformément à l'invention est illustrée, de manière purement indicative et par conséquent non limitative du procédé, sur les dessins des Tables 1 - 3. En référence à la Table 1, la fig. 1 est une vue en coupe longitudinale du dispositif selon l'invention prévu pour alimenter des machines empaqueteuses avec chaîne d'entrée à positionnement horizontal. La fig. 2 est une vue détaillée du dispositif de la fig. 1 pour mettre en évidence la condition d'alignement de la palette 11 de la roue 10 avec la lamelle 6 du disque de prélèvement 5 pour permettre, au cours de la phase successive d'accélération, l'introduction de ladite palette 11 entre la dernière unité de produit du paquet formé et le nouveau paquet en cours de formation. La fig. 3 est une vue du haut du dispositif selon l'invention sur laquelle on peut voir une unité de produit 18 avant d'arriver sur la paire de disques de prélèvement 5. Dans la Table 2, la fig. 4 est une vue d'un autre système de transport du produit vers les disques de prélèvement 5 réalisé au moyen d'un cylindre de pliage 14. La fig. 5 est une vue en coupe longitudinale du dispositif prévu pour alimenter des machines empaqueteuses qui utilisent une chaîne d'entrée inclinée. La fig. 6 est une vue détaillée du dispositif de la fig. 5 dans la phase précédant l'extraction de l'unité de produit hors de la fente de retenue 7 d'une lamelle 6. On peut voir sur cette figure la condition d'alignement de la palette 11 de séparation avec la lamelle 6. Le dispositif peut être diversement réalisé et adapté dans son schéma et ses composants aux besoins spécifiques d'utilisation. Dans la table 3 la Fig. 7 est une variante du dispositif de la Fig. 5 et la Fig. 8 est la vue de la main droite du dispositif de la Fig. 7.

En particulier il est prévu, conformément à l'invention, de dimensionner le diamètre de la roue (10) de manière que, asservie à un mouvement de rotation constant, sa vitesse périphérique est telle qu'elle permet la dépassement d'une lamelle (6) des disques (5) de la part de la palette (11) de la roue (10) qui se trouve à chaque fois, dans le sens du mouvement, par derrière, c'est-à-dire après la dernière unité de produit qui compose le paquet (12). D'autre part, ceci entraîne l'augmentation du rayon de la roue (10) par rapport à celle de Fig. 5, ce qui entraîne, pour un même nombre de palettes (11) et des unités qui composent le paquet (12), la distance angulaire entre deux palette consécutives est supérieure à celle de la roue de la Fig.5, de sorte que les unités de produit ne sont plus maintenues serrées les unes avec les autres ni toutes disposées exactement perpendiculaires aux guides (15), mais diversement inclinées vers la droite; si les unités de produit étaient ainsi abandonnées, elles seraient ensuite transportées jusqu'à la machine de conditionnement de manière irrégulière et de plus des imperfections se produiraient dans le paquet emballé.

Pour remédier à ces inconvénients, il est avantageusement prévu de remplacer en partie les guides (15) par des bandes (25) correspondantes, fermées en anneaux, avec la branche supérieure curviligne et coplanaire avec les guides restantes (15) et avec mouvement concordant avec celui de la roue (10), mais avec une vitesse légèrement supérieure à celle que la roue possède en correspondance de la courbe d'appui des unités de produit. De cette manière, le pied de chaque unité de produit du paquet (12) en formation et de ceux déjà terminés est poussé vers l'avant et contre la palette (11) correspondante qui précède le paquet (12) de manière que chaque unité se maintient correctement perpendiculaire à la bande (25) et ainsi jusqu'à ce son dépôt sur le plan d'évacuation (16).

## Revendications

1. Dispositif d'accumulation et de comptage d'objets en papier (18) (unités de produit) comprenant:
- des moyens de prélèvement des differentes unités produites en continu par une machine plieuse avec une paire de disques (5), tournant solidairement avec mouvement continu autour d'un axe horizontal, lesquels sont pourvus d'une pluralité de lamelles (6) périphériques curvilignes, disposées tangentiellement, rapprochées les unes des autres et partiallement superposées de manière que l'espace (7) entre deux lamelles (6) consécutives de chaque disque (5) est destiné à recevoir une unité de produit, la même unité de produit se trouvant ainsi supportée par les lamelles de l'un et de l'autre disque;
- des moyens de separation (10) des unités de produit en paquets de même nombre étant placés entre les deux disques (5);
- des moyens de transport (9) des paquets (12) d'unités de produit terminés étant placé aprés les moyens de séparation (10) précités, ces moyens de transport comportant un plan d'évacuation mobile (9) acheminant les paquets (12) jusqu'à une machine empaqueteuse;
caracterisé par le fait que les moyens de séparation sont constitués d'une roue (10) à axe horizontal qui est munie d'une pluralité de palettes (11) périphériques, disposée radialement, angulairement équidistantes et délimitant avec la roue (10) des éspaces successifs de logement des paquets (12) à former, chaque paquet (12) se formant sur les palettes (11) et une partie de la circumference de la roue, la roue tournant entre les deux disques précités, dans le même sense des disques, avec un mouvement variable de manière qu'une palette (11) après l'autre s'introduit entre la dernière unité d'un paquet (12) d'unités de produit terminé et l'unité de produit suivante, le plan d'evacuation étant relié à une chaîne (13) à mouvement intermittent, qui est munie de plusieurs paires équidistantes de fourchons (17) disposés de maniére à intercepter par derrière le paquet (12) qui a été terminé et le transférer en le poussant jusqu'à la machine empaqueteuse.

2. Dispositif selon la revendication 1 caractérisé en ce que la vitesse de rotation de ladite roue (10) augmente en corrispondance du positionnement de chaque palette (11) entre la dernière unité d'un paquet (12) d'unités de produit terminé et l'unité de produit suivante.

3. Dispositif selon la revendication 1 et 2 caractérisé en ce qu'à ladite roue (10), est associée une paire de guides (15) concentriques pour permettre de supporter les unités de produit des paquets en formation et les paquets (12) terminés, en position verticale et oblique.

4. Dispositif selon les revendications 1, 2 et 3, caractérisé en ce que ledit plan d'évacuation (16) est incliné vers le haut dans la direction de la machine plieuse avec une extrémité légèrement inférieure à l'extrémité inférieure des guides (15).

5. Dispositif selon la revendication 1, caractérisé en ce qu'il permet de varier le rapport de transmission entre la vitesse constante des disques (5) et celle de la roue (10) en fonction du nombre d'unités de produit dont chaque paquet (12) doit être composé.

6. Dispositif selon les revendications 1 et 5, caractérisé en ce que ladite roue (10) est asservie à un mouvement de rotation variable, c'est-à-dire un mouvement continu pendant tout le temps nécessaire à la formation de chaque paquet (12) d'unités, suivi d'une forte accélération pour permettre le dépassement de la lamelle (6) des disques (5) par la palette (11) de la roue (10) qui se trouve, dans le sens du mouvement, derrière la dernière unité de produit qui complète le paquet (12).

7. Dispositif selon la revendication 1, caractérisé en ce que - pour un même nombre d'unités de produit qui composent le paquet (12) - le diamètre de la roue (10) est variable à plaisir de manière que, avec un mouvement de rotation constant, sa vitesse périphérique permet le dépassement de la lamelle (6) des disques (5) par la palette (11) de la roue (10) qui se trouve, dans le sens du mouvement, derrière la dernière unité qui complète le paquet (12).

8. Dispositif selon les revendications 1, 2, 3 et 7, caractérisé en ce qu'il comprend une paire de bandes (25), fermées en anneau, avec la branche supérieure curviligne et en remplacement partiel des guides (15) et avec mouvement concordant avec celui de la roue (10) mais à vitesse supérieure à celle de la roue en correspondance de la courbe d'appui des unités de produit pour permettre que toute les unités du paquet (12) en formation et de ceux déjà terminés se positionnent et restent, jusqu'à la fin du plan d'évacuation (16), dans la position perpendiculaire aux guides (15).

## Claims

1. Apparatus for accumulating and counting objects of paper (18) (product units), comprising:
- means for extracting different units produced continuously by a folding machine with a pair of discs (5), rotating integrally with a continuous movement about a horizontal axis, which are provided with a plurality of curvilinear peripheral laminations (6) arranged tangentially, adjacent to one another and partially superimposed in such a way that the space (7) between two consecutive laminae (6) of each disc is designed to receive a product unit, the same product unit this being supported by the lamina of one disc and that of the other;
- means (10) for separating product units into packages of the same number, positioned between the two discs (5);
- transport means (9) for the packages (12) of finished product units, positioned after the aforementioned separating means (10), these transport means comprising a mobile discharge surface (9) conveying the packages (12) to a packing machine; characterised by the fact that the separating means consist of a wheel (10) having a horizontal axis and provided with a plurality of peripheral blades (11) positioned radially which are angularly equidistant and which in conjunction with the wheel (10) delimit successive spaces accommodating the packages (12) to be formed, each package (12) being formed on the blades (11) and part of the circumference of the wheel, the said wheel rotating between the two aforementioned discs and in the same direction as these latter with a variable movement in such a way that one blade (11) after another inserts itself between the last unit of a finished package (12) of product units and the subsequent product unit, the discharge surface being connected to a chain (13) which performs an intermittent movement and which is fitted with a number of equidistant pairs of prongs (17) positioned in such a way as to intercept the finished package (12) by its rear part and push it as far as the packing machine.

2. Apparatus in accordance with Claim 1, characterised by the fact that the rotation speed of the said wheel (10) increases in accordance with the position of each blade (11) between the last unit of a finished package (12) of product units and the subsequent product unit.

3. Apparatus in accordance with Claims 1 and 2, characterised by the fact that the said wheel (10) has a pair of concentric guides (15) associated therewith in order to enable the product units of the packages being formed and the finished packages (12) to be supported in a vertical and oblique position.

4. Apparatus in accordance with Claims 1, 2 and 3, characterised by the fact that the said discharge surface (16) slants upwards in the direction of the folding machine, with one end slightly below the level of the lower end of the guides (15).

5. Apparatus in accordance with Claim 1, characterised by the fact that it enables the transmission ratio between the constant speed of the discs (5) and that of the wheel (10) to be varied in accordance with the number of product units of which each package (12) is to consist.

6. Apparatus in accordance with Claims 1 and 5, characterised by the fact that the said wheel (10) is subjected to a variable rotatory movement, i.e. to a movement which is continuous throughout the time required for the formation of each package (12) of units, followed by a considerable acceleration to enable the lamina (6) of the discs (5) to be overtaken by that blade (11) of the wheel (10) which as viewed in the direction of motion is situated behind the last product unit which completes the package (12).

7. Apparatus in accordance with Claim 1, characterised by the fact that for a given number of product units constituting the package (12) the diameter of the wheel (10) can be varied as desired in such a way that with a constant rotatory movement its peripheral speed enables the lamina (6) of the discs (5) to be overtaken by that blade (11) of the wheel (10) which as viewed in the direction of motion is situated behind the last unit which completes the package (12).

8. Apparatus in accordance with Claims 1, 2, 3 and 4, characterised by the fact that it comprises a pair of bands (25) closed in the form of a ring, the top branch being curvilinear, partially replacing the guides (15), and with a movement in accordance with that of the wheel (10) but at a speed above that of the wheel corresponding to the supporting curve of the product units, in order to enable all the units of the package (12) being formed and of those being formed to assume and retain, until the end of the discharge surface (16) is reached, the position perpendicular to the guides (15).

## Patentansprüche

1. Vorrichtung zum Akkumulieren und Zählen von Papierobjekten (Produkteinheiten), die folgende Bestandteile umfaßt:
- Einrichtungen zum kontinuierlichen Abziehen verschiedener Produkteinheiten von einer Faltmaschine mit zwei Scheiben (5), die sich gemeinsam mit kontinuierlicher Bewegung um eine horizontale Achse drehen und mit einer Vielzahl von peripheren, gekrümmten Lamellen (6) versehen sind, die tangential angeordnet, einander benachbart und einander teilweise derart überlagert sind, daß der Freiraum (7) zwischen zwei aufeinanderfolgenden Lamellen (6) einer jeden Scheibe (5) dazu dient, eine Produkteinheit aufzunehmen, welche auf diese Weise von den Lamellen der einen und der anderen Scheibe getragen wird,
- Trenneinrichtungen (10) für die Produkteinheiten in Stapel gleicher Anzahl, die zwischen den beiden Scheiben (5) angeordnet sind, und
- Transporteinrichtungen (9) für die fertigen Stapel von Produkteinheiten, die hinter den Transporteinrichtungen (10) angeordnet sind und eine bewegliche Austragsfläche (9) umfassen, die die Stapel (12) zu einer Verpackungsmaschine weiterfördert,
dadurch **gekennzeichnet,** daß die Trenneinrichtungen von einem Rad (10) mit horizontaler Achse gebildet werden, das mit einer Vielzahl von peripheren, radialen Platten (11) ausgestattet ist, die mit gleichen Winkelabständen angeordnet sind, und mit dem Rad (10) aufeinanderfolgende Aufnahmeräume für die zu bildenden Stapel (12) umgrenzen, wobei jeder Stapel (12) sich auf den Platten (11) und einem Teil des Umfangs des Rades bildet, das sich zwischen den beiden erwähnten Scheiben in gleicher Richtung wie diese mit einer Bewegung dreht, die in der Weise veränderlich ist, daß eine Platte (11) nach der anderen zwischen die letzte Einheit eines fertiggestellten Stapels (12) von Produkteinheiten und die nachfolgende Produkteinheit eintritt, wobei die Austragsfläche mit einer sich intermittierend bewegenden Kette (13) verbunden ist, die mit mehreren in gleichen Abständen angeordneten Paaren von Zacken (17) ausgestattet ist, die in der Weise angeordnet sind, daß sie von hinten den fertiggestellten Stapel (12) abfangen und ihn schiebend zur Verpackungsmaschine befördern.

2. Vorrichtung nach Anspruch 1, dadurch **gekennzeichnet,** daß die Rotationsgeschwindigkeit des Rades (10) entsprechend der Positionierung einer jeden Platte (11) zwischen der letzten Einheit eines fertiggestellten Stapels (12) von Produkteinheiten und der nachfolgenden Produkteinheit anwächst.

3. Vorrichtung nach Anspruch 1 oder 2, dadurch **gekennzeichnet,** daß dem Rad (10) ein Paar von konzentrischen Führungen (15) zugeordnet ist, um es zu ermöglichen, daß die Produkteinheiten der in Ausbildung befindlichen Stapel und die fertiggestellten Stapel (12) in vertikaler und schräger Position getragen werden.

4. Vorrichtung nach einem der Ansprüche 1, 2 und 3, dadurch **gekennzeichnet,** daß die Austragsfläche (16) in Richtung der Faltmaschine nach oben geneigt ist, wobei sich ein Ende leicht unterhalb des unteren Endes der Führungen (15) befindet.

5. Vorrichtung nach Anspruch 1, dadurch **gekennzeichnet,** daß sie es ermöglicht, das Übersetzungsverhältnis zwischen der konstanten Geschwindigkeit der Scheiben (5) und der Geschwindigkeit des Rades (10) in Abhängigkeit von der Anzahl von Produkteinheiten zu verändern, die jeder Stapel (12) umfassen soll.

6. Vorrichtung nach Anspruch 1 und 5, dadurch **gekennzeichnet,** daß das Rad (10) einer veränderlichen Rotationsbewegung unterworfen ist, d.h. einer kontinuierlichen Bewegung während der gesamten Zeit, die für die Ausbildung eines jeden Einheiten-Stapels (12) erforderlich ist, worauf eine starke Beschleunigung folgt, um es zu ermöglichen, daß die Lamelle (6) der Scheiben (5) an der Platte (11) des Rades (10) vorbeiläuft, die sich in Bewegungsrichtung hinter der letzten Produkteinheit befindet, die den Stapel (12) vervollständigt.

7. Vorrichtung nach Anspruch 1, dadurch **gekennzeichnet,** daß - für die gleiche Anzahl von Produkteinheiten, die den Stapel (12) bilden - der Durchmesser des Rades (10) in beliebiger Weise derart veränderlich ist, daß seine Umfangsgeschwindigkeit es bei konstanter Rotationsbewegung ermöglicht, daß die Lamelle (6) der Scheiben (5) an der Platte (11) des Rades (10) vorbeiläuft, die sich in Bewegungsrichtung hinter der letzten Einheit befindet, die den Stapel (12) vervollständigt.

8. Vorrichtung nach den Ansprüchen 1, 2, 3 und 7, dadurch **gekennzeichnet,** daß sie ein Paar von ringförmig geschlossenen Bändern (25) umfaßt, deren Obertrum gekrümmt verläuft, teilweise die Führungen (15) ersetzt, und eine der Bewegung des Rades (10) entsprechende Bewegung, jedoch mit einer größeren Geschwindigkeit als der das Rades, entsprechend der Anlagekrümmung der Produkteinheiten ausführt, um es zu ermöglichen, daß alle Einheiten des in Ausbildung befindlichen Stapels (12) und die eines bereits fertiggestellten Stapels sich in einer zu den Führungen (15) senkrechten Lage positionieren und in dieser Stellung bis zum Ende der Austragsfläche (16) bleiben.
